# FASCICULE DE BREVET EUROPEEN

(11) **EP 0 918 688 B1**
(45) Date de publication et mention de la délivrance du brevet: **24.05.2000**
(21) Numéro de dépôt: 97933739.1
(22) Date de dépôt: 15.07.1997
(51) Int. Cl.: B65B 9/20

(54) **PROCEDE ET MACHINE DE REALISATION DE SACHETS D'EMBALLAGE UTILISANT UN FILM SOUPLE**
VERFAHREN UND VORRICHTUNG ZUR HERSTELLUNG VON VERPACKUNGSBEUTELN AUS EINER FLEXIBLEN FOLIE
METHOD AND MACHINE FOR PRODUCING PACKAGING BAGS USING A FLEXIBLE FILM

(30) Priorité: 16.07.1996 FR 9608849
(43) Date de publication de la demande: 02.06.1999
(73) Titulaire: FLEXICO-FRANCE, 60119 Henonville (FR)
(72) Inventeur: BOIS, Henri, Georges, F-92200 Neuilly-sur-Seine (FR)
(74) Mandataire: Texier, Christian
(86) Numéro de dépôt international: FR9701307
(87) Numéro de publication internationale: WO9802354

(56) Documents cités:
- EP-A- 0 531 701
- US-A- 5 014 498
- US-A- 5 047 002
- US-A- 5 072 571

## Description

La présente invention concerne le domaine des machines de formation, remplissage et fermeture automatiques de sachets d'emballage refermables à base de films souples, par exemple en materiau thermoplastique , équipés de profilés rapportés, notamment de profilés de fermeture à glissières mâle et femelle complémentaires .

On a déjà proposé de nombreuses machines à cet effet.

On pourra trouver des exemples de celles-ci dans les documents U.S.-A-4894975 et U.S.-A-4709533.

Comme on l'a représenté sur la figure 1 annexée, on connaît notamment des machines automatiques, pour la formation, le remplissage et la fermeture de sachets d'emballage à base de films en materiaux thermoplastiques équipés de profilés rapportés qui comprennent :
- un col de formage 10 qui reçoit en entrée le film 1 à l'état plan en provenance d'un dérouleur et fournit en sortie le film conformé en tube 2,
- une goulotte de remplissage 20 qui débouche dans ce col de formage 10 et par conséquent dans ledit tube 2,
- des moyens 50 d'approvisionnement en profilés 3,
- des moyens 30 de soudure longitudinale 31 pour fixer les profilés 3 sur les bords longitudinaux du film 1 et souder ces bords longitudinaux de films entre eux afin de fermer le tube 2 longitudinalement,
- des moyens 40 aptes à générer séquentiellement une première soudure transversale 42 avant qu'un produit ne soit introduit dans le tube 2 par la goulotte de remplissage 20, puis une seconde soudure transversale 44, quand le produit a été introduit dans le tube 2, pour fermer un emballage autour de ce produit.

Les machines conformes à l'état de la technique illustrées sur la figure 1 annexée ont déjà rendu de grands services.

Cependant, elles ne donnent pas totalement satisfaction.

En particulier, la mise en place des profilés de fermeture s'avèrent très souvent fort délicate et nécessite régulièrement des interventions retardant le processus de fabrication. Par ailleurs, cette mise en place demande des modifications majeures lorsque l'on veut transformer des machines classiques automatiques pour la formation, le remplissage et la fermeture de sachets d'emballage à base de films en matériaux thermoplastiques.

Le document EP-A-531701 décrit une machine d'emballage comprenant des moyens adaptés pour fixer séparément sur un film deux profilés support, puis replier le film ainsi équipé autour de produits à emballer, fixer les bords longitudinaux du film et souder ce dernier transversalement pour fermer les emballages autour des produits.

La présente invention a par conséquent pour but de perfectionner les machines connues de formation, remplissage et fermeture automatique de sachets d'emballage refermables à base de film en matériau souple.

Ce but est atteint selon la présente invention, grâce à une machine de formation, remplissage et fermeture automatique de sachets d'emballage refermables à base de film en matériau souple, par exemple termoplastique, muni de profiles rapportés, notamment de profilés de fermeture à glissière male et femelle complémentaire, comprenant :
- des moyens d'alimentation en film souple,
- des moyens d'alimentation en profilés,
- des moyens de fixation par soudure des profilés sur le film souple, caractérisée par le fait que :
- les moyens d'alimentation en profilés sont adaptés pour fournir une bande en matériau souple portant les profilés complémentaires, et - les moyens de fixation sont adaptés pour souder cette bande sur le film, avant introduction de cet ensemble sur un col de formage tubulaire.

Selon une variante de mise en oeuvre préférentielle, la bande portant les profilés complémentaires est pliée en U et lesdits profilés complémentaires sont en prise lors de la fixation de la bande sur le film.

Dans ce contexte, selon une autre caractéristique avantageuse de l'invention, la machine comprend :
- des moyens aptes à souder une aile de la bande munie des profilés de fermeture sur un premier tronçon de film,
- des moyens aptes à replier le film sur lui-même, et
- des moyens aptes à souder la seconde aile de la bande sur un second tronçon du film, pour former un Z au niveau de la fermeture, avant de transférer cet ensemble film plus bande sur le col de formage tubulaire.

Néanmoins, selon une autre variante de l'invention, la bande portant les profilés de fermeture peut être à l'état plan lors de la soudure sur le film souple.

La présente invention concerne également un procédé de formation, remplissage et fermeture automatique de sachets d'emballage refermable ainsi que les sachets obtenus par la mise en oeuvre de ce procédé.

D'autres caractéristiques, buts et avantages de l'invention apparaîtront à la lecture de la description détaillée qui va suivre, et en regard des dessins annexés, donnés à titre d'exemples non limitatifs et sur lesquels :
- la figure 1 précédemment décrite représente une vue schématique en perspective d'une machine conforme à l'état de la technique,
- les figures 2a, 2b, 2c et 2d représentent schématiquement quatre étapes successives de mise en oeuvre d'un procédé conforme à une première variante de réalisation de la présente invention,
- les figures 3a, 3b, 3c et 3d représentent quatre étapes successives d'une seconde variante d'un procédé conforme à l'invention,
- les figures 4a, 4b et 4c représentent trois étapes successives d'un procédé conforme à une troisième variante d'un procédé conforme à la présente invention,
- les figues Sa, 5b et 5c représentent trois étapes successives d'une quatrième variante d'un procédé conforme à la présente invention,
- les figures 6, 7 et 8 représentent schématiquement trois variantes de liaison d'une bande en matériau souple portant les profilés complémentaires, sur un film, conformes à la présente invention,
- les figures 9 et 10 représentent respectivement une vue latérale et en coupe transversale de moyens permettant d'assurer la liaison entre la bande souple et le film, et
- les figures 11 et 12 représentent de façon similaire respectivement en vue latérale et en coupe transversale une variante de réalisation de tels moyens permettant d'assurer la liaison entre la bande souple portant les profilés et le film.

La structure générale de la machine de formation remplissage et fermeture automatique de sachets d'emballage conforme à la présente invention peut être comparable aux machines antérieures connues du type illustré sur la figure 1.

L'invention se distingue essentiellement de l'état de la technique illustré sur cette figure par le fait que les profilés de fermeture ne sont pas acheminés sur le col de formage et fixés sur le film au niveau de ce col de formage, mais fixés sur le film en amont de ce col formage.

Pour cette raison, on ne décrira pas par la suite la structure générale de la machine conforme à la présente invention.

On se contentera de décrire la structure innovante de moyens assurant la fixation des profilés de fermeture sur le film.

On va tout d'abord décrire la première variante de mise en oeuvre conforme à la présente invention illustrée sur les figures 2a à 2d.

On aperçoit sur la figure 2a, un film souple 1 à l'état plan issu par exemple d'un dérouleur, et une bande 100 en matériau souple qui porte des profilés de fermeture complémentaires 110, 112. Plus précisément, selon la variante de mise en oeuvre des figures 2, la bande 100 est repliée sur elle-même en U et les profilés complémentaires 110, 112 sont en prise lorsque la bande 100 est accolée au film 1 comme illustré sur la figure 2a.

Comme on l'a représenté sur la figure 2b, des moyens assurent alors la soudure de l'aile 102 de la bande 100 adjacente au film 1. Sur la figure 2b, la zone de soudure entre l'aile 102 et le film 1 est référencée 150. On notera que de préférence cette zone de soudure 150 est confinée dans une région située au-delà des profilés 110, 112, c'est-à-dire entre ces profilés 110, 112 et les extrémités libres 103, 105 des ailes 102, 104 de la bande 100.

Quasi-simultanément à cette soudure 150 une découpe longitudinale 160 est réalisée dans le film 1, à proximité de ladite soudure 150.

De préférence, comme on le voit sur la figure 2b, la découpe 160 est réalisée sur le côté de la zone de soudure 150 opposé à l'ouverture de la bande 100 pliée en U.

Après réalisation de cette ligne de découpe 160, le film 1 se présente sous forme de deux tronçons : un premier tronçon la sur lequel la bande 100 est fixée par la zone de soudure 150, et un second tronçon 1b séparé.

A la troisième étape illustrée sur la figure 2c, le premier tronçon la du film est replié à 180° sur lui-même de sorte que l'aile 102 de la bande 100 se retrouve adjacente à la surface du tronçon la opposée à celle adjacente antérieurement.

A la quatrième étape illustrée sur la figure 2d, le second tronçon 1b est rapproché de l'extrémité 105 de la seconde aile 104 de la bande 100 et soudé sur cette aile 104 au niveau d'une zone de soudure référencée 152.

On notera que dans cet état, la bande 100 pliée en U forme en combinaison avec le pli à 180°, référencé 170, un Z.

L'ensemble film 1 plus bande 100 illustré sur la figure 2d, peut ensuite être acheminé vers un col de formage comparable à celui illustré sur la figure 1 pour conformer le film à l'état tubulaire et former et fermer des sachets à partir de ce film tubulaire grâce à des moyens de soudure longitudinale et transversale tels que les moyens illustrés sous la référence 30 et 40 sur la figure 1.

Selon la variante illustrée sur les figures 2a à 2d, la bande 100 est soudée par sa surface externe sur les tronçons 1a et 1b du film 20. Néanmoins, on peut envisager de souder les ailes 102, 104 de la bande 100 sur les tronçons 1a et 1b du film par leur surface interne.

Selon encore une autre mise en oeuvre, on peut utiliser deux tronçons de film la et 1b séparés initialement avant rapprochement de la bande 100 et non point séparés seulement au cours de la seconde étape grâce à la ligne de découpe longitudinale 160.

On va maintenant décrire la seconde variante de mise en oeuvre conforme à la présente invention illustrée sur les figures 3a à 3d.

On retrouve sur la figure 3a, une bande 100 pliée en U portant des profilés complémentaires 110, 112 en prise et adjacente à un film 1 par l'une 102 de ses ailes.

Au cours de l'étape illustrée sur la figure 3b, l'extrémité libre de l'aile 102 de la bande 100 est soudée en 150 sur le film 1, de façon comparable à la figure 2b.

Au cours de l'étape illustrée sur la figure 3c le film 1 est replié sur lui-même sous forme d'un pli 170 à 180° adjacent à l'extrémité 103 de l'aile 102 et autour de la bande 100 en U sous forme d'un second pli 172 également à 180°.

A l'étape illustrée sur la figure 3d, la seconde aile 104 de la bande 100 est soudée à proximité de son extrémité libre 105 sur le second tronçon 1b maintenant adjacent du film 1, au niveau d'une zone de soudure 152.

Là encore, l'ensemble comprenant le film 1 et la bande 100 ainsi obtenu est acheminé ensuite vers le col de formage d'une machine de formation remplissage et fermeture classique de sachets.

On notera que de préférence, un intercalaire thermiquement isolant est placé entre les extrémités libres des ailes 102, 104 lors de la réalisation des soudures 150, 152 pour éviter une soudure directe des extrémités 103, 105 de ces ailes entre elles ; ou encore on veille à utiliser une bande 100 ayant sur sa surface interne un point de fusion supérieur à celui de sa surface externe.

Les variantes illustrées sur les figures 4 et 5 se distinguent essentiellement de celles représentées sur les figures 2 et 3 par le fait que la bande 100 portant les profilés 110, 112 est à l'état plan lors de la soudure sur le film 1.

On va maintenant décrire la troisième variante de réalisation illustrée sur la figure 4a.

On a ainsi représenté sur la figure 4a, une bande 100 plane équipée de profilés de fermeture complémentaires 110, 112 accolés à un film plan 1, et sur la figure 4b la même bande 100 plane soudée sur le film plan 1 au voisinage de ses extrémités, au niveau de deux zones 150, 152.

On notera que le cas échéant, la bande 100 pourrait être soudée sur la totalité de la largeur de sa surface adjacente au film 1 sur ce dernier.

A partir de l'état illustré sur la figure 4b, l'ensemble film 1, bande 100 peut être acheminé à plat vers le col de formage, les profilés 110, 112 étant progressivement rapprochés et mis en prise dans le col de formage grâce aux moyens illustrés sur les figures 1 à 6 du document FR-A-2583018.

Cependant, selon une autre variante, comme illustré sur la figure 4c, l'ensemble film 1/bande 100 représenté sur la figure 4b, peut être déformé en Z avant transfert vers le col de formage d'une machine de formation remplissage et fermeture classique de sachets. Au cours de ce retournement du film 1, on notera que les profilés 110, 112 sont portés en prise par repli de la bande 100 en U sur elle-même.

Plus précisément encore le pliage du film 1 en Z est réalisé grâce à un premier pli 170 à 180° adjacent à l'une des extrémités des ailes de la bande 100 et un second pli 172 à 180° sur l'extérieur de la bande 100 et à mi longueur de celle-ci.

On va maintenant décrire la quatrième variante de réalisation illustrée sur les figures 5a-5c.

Cette quatrième variante de réalisation est apparentée à la troisième illustrée sur les figures 4a à 4c en ce sens que la bande 100 est rapprochée et soudée à l'état plan sur le film 1 comme illustré sur les figures 5a et 5b.

Cependant, à la différence de la troisième variante représentée sur les figures 4, selon la quatrième variante de réalisation, les extrémités 103, 105 de la bande 100 sont fixées respectivement sur des tronçons la et 1b distincts du film 1.

L'ensemble comprenant les deux tronçons la et 1b de film 1 reliés par la bande 100 plane munie des profilés de fermeture 110, 112 peut être acheminé à l'état plan vers le col de formage d'une machine de formation remplissage et fermeture automatique de sachets puis rapprochement progressif des profilés 110, 112 et mise en prise de ceux-ci grâce à des moyens illustrés sur les figures 3 à 6 du document FR-A-2508013 ou encore pliés en Z comme illustré sur la figure 5c grâce à la réalisation d'un pli 170 de l'un des tronçons la ou 1b du film 1, à 180° sur lui-même à proximité de l'extrémité 103, 105 de l'une des ailes 102, 104 de la bande 100.

A partir de cet état, là encore, l'ensemble film 1, bande 100 agencé en Z peut être acheminé de façon classique vers le col de formage d'une machine de formation, remplissage et fermeture automatique de sachets.

Le film 1 utilisé dans le cadre de l'invention peut être conforme aux dispositions connues de l'homme de l'art.

Il en est de même pour les profilés de fermeture 110, 112.

Le cas échéant et de façon connue en soi, ces profilés 110, 112 peuvent être associés à un ou plusieurs cordons intégrés à la bande 100 pour faciliter l'ouverture des sachets d'emballage.

De tels cordons destinés à permettre par traction les découpes de la bande 100 et du film 1 sur l'extérieur des profilés 110, 112 sont bien connues de l'homme de l'art.

Ils sont appelés généralement "easy open" en langage anglo-saxon.

Bien entendu la présente invention n'est pas limitée aux modes de réalisation particuliers qui viennent d'être décrits, mais s'étend à toute variante conforme à son esprit.

En particulier, l'invention n'est pas limitée à la formation de sachets à base de film en matériaux thermoplastiques.

Elle peut également trouver application dans la formation de sachets à base de film souple de nature différente, par exemple à base d'aluminium ou de papier.

En outre, si l'invention s'applique aux films en matériaux thermoplastiques munis de profilés de fermetures à glissière male et femelle complémentaires, comme indiqué précédemment, l'invention n'est pas limitée à l'utilisation de ce type particulier de profilés.

Elle s'étend à tout type de profilés 110, 112 susceptibles d'équiper un film d'emballage, tel que par exemple des cordons intégrés au film pour faciliter l'ouverture de celui-ci, des liserés de décoration par exemple des liserés colorés ou encore des liserés gradués pour le repérage du volume du produit contenu dans l'emballage.

Par ailleurs, l'invention n'est bien entendu pas limitée à la forme particulière de profilés complémentaires 110, 112 illustrés sur les figures annexées.

On a illustré sur la figure 6, une variante de réalisation selon laquelle lors de l'étape de liaison entre la bande 100 portant les profilés complémentaires 110, 112 et le film 1, la bande 100 est pliée en U, tandis que le film 1 est scindé en deux feuillets la, lh, sensiblement adjacents et parallèles entre eux. Selon la figure 6, les deux feuillets la, 1b sont de largeur identique. Cependant, cette condition n'est pas impérative.

Selon la figure 6, les extrémités libres de la bande 100 sont disposées entre les extrémités libres des feuillets 1a, 1b. Les zones de soudure définies entre les feuillets la, 1b et les extrémités de la bande 100 sont illustrées en 150, 152.

En variante, on peut cependant prévoir de disposer les extrémités de la bande 100 sur l'extérieur des feuillets 1a, 1b, et non point à l'intérieur de ceux-ci.

Sur la figure 7, on a illustré une variante selon laquelle le film 1 n'est pas composé de deux feuillets séparés la, 1b mais d'un film unique replié en U et dont les extrémités libres sont fixées respectivement sur les extrémités de la bande 100. Selon la figure 7, les extrémités du film 1 sont placées sur l'extérieur des extrémités de la bande 100 (en variante, elles pourraient être placées sur l'intérieur).

La variante de la figure 7 requiert une découpe longitudinale du film 1, en un lieu quelconque, pour permettre l'insertion ultérieure dans le col de la machine.

On a représenté sur la figure 8, une autre variante selon laquelle le film est plié en U et l'âme du U ainsi formée sur le film 1 est placée entre les deux ailes de la bande 100 elle-même conformée en U. Dans cette position, le film 1 définit également deux feuillets 1a, 1b adjacents et parallèles réunis par l'âme en U précitée. De préférence, dans ce cas, le film 1 est muni au niveau de l'âme lc d'une zone de faiblesse 1d, par exemple sous forme d'une ligne de pré-déchirure ou pointillés, de préférence centrale.

La variante de la figure 8 permet d'améliorer l'étanchéité. Le cas échéant, la ligne de pointillés 1d peut être revêtue d'une bande étanche.

Les zones de liaison 150, 152 peuvent être obtenues par soudure ou par collage.

Les feuillets la, 1b illustrés sur les figures 6, 7 et 8 peuvent être ouverts, c'est-à-dire séparés, par tout moyen approprié, de sorte que le film 1 atteint l'entrée du col de formage dans un état sensiblement plan.

On a illustré sur les figures 9 à 12, des moyens conçus pour assurer la liaison entre la bande 100 et le film 1. Sur ces figures 9 à 12, on a illustré sous la référence 200 un rouleau assurant l'acheminement du film 1 avec renvoi à 90°, en 210 une lame de soudure et en 220 une contre-lame.

Selon les mises en oeuvre illustrées sur les figures 9 à 12, les extrémités de la bande 100 en U sont pliées à 90°, vers l'extérieur de sorte que la bande 100 a la forme générale d'un U.

L'âme de la bande 100 est disposée dans une rainure longitudinale complémentaire 222 formée dans la contre-lame 220. Les extrémités de la bande 100 définissent des tronçons coplanaires 100a, 100b, disposés entre les faces adjacentes en regard de la lame 210 et de la contre-lame 220. Le film 1 est également acheminé entre la lame 210 et la contre-lame 220, ainsi ces dernières assurent la liaison entre le film 1 et les tronçons 100a, 100b de la bande 100, par pression et apport thermique.

Plus précisément encore, selon les figures 9 et 10, le rouleau 200 est disposé sous la bande 100 pliée en T. Le rouleau 200 comporte par conséquent une gorge annulaire débouchant sur sa périphérie pour le passage de l'âme de la bande 100. En outre, selon les figures 9 et 10, le film 1 est acheminé entre la lame 210 et le contre-lame 220 sous forme de deux tronçons séparés 1a, 1b.

Selon les figures 11 et 12, le rouleau 200 est placé au-dessus de la bande 100. Le film 1 peut dans ce cas être continu en étant, le cas échéant, muni d'un pointillé déchirable ou équivalent 1d comme indiqué précédemment.

## Revendications

1. Procédé de formation, remplissage et fermeture automatique de sachets d'emballage refermables à base de film (1) en matériau souple, par exemple thermoplastique, muni de profilés (110, 112) rapportés, notamment de profilés de fermeture à glissière male et femelle complémentaire, comprenant les étapes qui consistent à :
- assurer une alimentation en film souple (1),
- assurer une alimentation en profilés (110, 112), et
- fixer par soudure les profilés (110, 112) sur le film (1),
caractérisé par le fait que :
- l'étape d'alimentation en profilés consiste à fournir une bande (100) en matériau souple portant les profilés complémentaires (110, 112) et
- que l'étape de fixation consiste à souder la bande (100) sur le film (1), avant introduction de cet ensemble (1, 100) sur un col de formage tubulaire d'une machine de formation remplissage et fermeture automatique de sachets d'emballage.

2. Procédé selon la revendication 1, caractérisé par le fait que la bande (100) est pliée en U sur elle-même et que les profilés (110, 112) qu'elle porte sont en prise lors de la fixation de la bande (100) sur le film (1).

3. Procédé selon l'une des revendications 1 ou 2, caractérisé par le fait qu'il comprend les étapes qui consistent à :
- souder une aile (102) de la bande (100) munie de profilés de fermeture (110, 112) sur un premier tronçon (1a) du film (1),
- replier le film (1) sur lui-même, et
- souder la seconde aile (104) de la bande (100) sur le second tronçon (1b) du film (1) pour former un Z au niveau de la fermeture avant d'acheminer l'ensemble film (1), bande (100) vers le col de formage d'une machine de formation, remplissage et fermeture automatique de sachets.

4. Procédé selon la revendication 1, caractérisé par le fait que la bande (100) portant les profilés (110, 112) est à l'état plan lors de l'étape de soudure sur le film (1).

5. Procédé selon la revendication 4, caractérisé par le fait que l'ensemble film (1)/bande (100) est acheminé à plat vers le col de formage, les profilés (110, 112) étant progressivement rapprochés et mis en prise dans le col de formage.

6. Procédé selon la revendication 4, caractérisé par le fait que l'ensemble film (1)/bande (100) est déformé en Z pour mettre les profilés (110, 112) en prise, avant transfert vers le col de formage.

7. Procédé selon l'une des revendications 1 à 6, caractérisé par le fait que deux ailes (102, 104) de la bande (100) sont soudées respectivement sur deux tronçons (1a, 1b) du film (1) qui sont solidaires entre eux.

8. Procédé selon l'une des revendications 1 à 6, caractérisé par le fait que deux ailes (102, 104) de la bande (100) sont soudées respectivement sur deux tronçons (1a, 1b) du film (1) qui sont séparés.

9. Procédé selon l'une des revendications 1, 2, 7 ou 8, caractérisé par le fait que le film (1) est formé de deux tronçons (1a, 1b) adjacents parallèles lors de l'étape de fixation de la bande (100).

10. Procédé selon la revendication 9, caractérisé par le fait que les deux tronçons (la, 1b) de film sont séparés lors de l'étape de fixation.

11. Procédé selon la revendication 9, caractérisé par le fait que les deux tronçons (1a, 1b) sont formés par un pliage en U du film (1) lors de l'étape de fixation.

12. Procédé selon la revendication 11, caractérisé par le fait que l'âme en U du film (1) est placée dans la bande ( 100) en U portant les profilés de fermeture.

13. Procédé selon la revendication 12, caractérisé par le fait que le film (1) est muni d'une zone de faiblesse, par exemple sous forme de pointillés déchirables dans sa zone placée dans la bande (100).

14. Procédé selon la revendication 11, caractérisé par le fait que les extrémités libres du film (1) plié en U sont fixées respectivement sur les extrémités de la bande (100) et que le procédé comprend en outre l'étape consistant à couper longitudinalement le film (1) avant de l'introduire sur le col de formage.

15. Procédé selon l'une des revendications 1, 2, 4, 5 et 7 à 14, caractérisé par le fait que la bande (100) portant les profilés de fermeture (110, 112) est pliée au niveau de ses extrémités libres, à 90° d'une âme en U, pour définir une forme générale en T lors de l'étape de fixation sur le film (1).

16. Procédé selon l'une des revendications 1 à 15, caractérisé par le fait qu'il est mis en oeuvre sur une machine de formation remplissage et fermeture automatique de sachets comprenant :
- un col de formage (10) qui reçoit en entrée le film (1) à l'état plan et fournit en sortie le film conformé en tube (2),
- une goulotte de remplissage (20) qui débouche dans ce col de formage (10) et par conséquent dans ledit tube (2),
- des moyens (30) de soudure longitudinale pour fixer les bords longitudinaux du film entre eux afin de fermer le tube (2) longitudinalement,
- des moyens (40) aptes à générer séquentiellement une première soudure transversale (42) avant qu'un produit ne soit introduit dans le tube par la goulotte de remplissage (20), puis une seconde soudure transversale (44) quand le produit est introduit dans le tube (2) pour fermer l'emballage autour de ce produit.

17. Procédé selon l'une des revendications 1 à 16, caractérisé par le fait qu'il comprend l'étape additionnel consistant à introduire un intercalaire thermiquement isolant entre les ailes (102, 104) de la bande (100) pliée en U avant de réaliser les opérations de soudure sur le film (1).

18. Procédé selon l'une des revendications 1 à 17, caractérisé par le fait que la bande (100) est soudée sur le film (1) au niveau de la surface interne de ses ailes (102, 104).

19. Procédé selon l'une des revendications 1 à 17, caractérisé par le fait que la bande (100) est soudée sur le film (1) au niveau de la surface externe de ses ailes (102, 104).

20. Machine de formation, remplissage et fermeture automatique de sachets d'emballage refermables à base de film en matériau souple (1), par exemple thermoplastique, muni de profilés rapportés (110, 112), notamment de profilés de fermeture à glissière male et femelle complémentaires, comprenant :
- des moyens d'alimentation en film souple (1),
- des moyens d'alimentation en profilés (110, 112), et
- des moyens de fixation par soudure des profilés (110, 112) sur le film souple (1),
caractérisée par le fait que :
- les moyens d'alimentation en profilés (110, 112) sont adaptés pour fournir une bande (100) en matériau souple portant les profilés complémentaires (110, 112), et
- les moyens de fixation sont adaptés pour souder cette bande (100) sur le film (1), avant introduction de cet ensemble (1, 100) sur un col de formage tubulaire.

21. Machine selon la revendication 20, caractérisée par le fait que la bande (100) est pliée en U sur elle-même et que les profilés (110, 112) sont en prise lors de la fixation sur le film (1).

22. Machine selon l'une des revendications 20 ou 21, caractérisée par le fait qu'elle comprend :
- des moyens aptes à souder une aile (102) de la bande (100) munie de profilés de fermeture (110, 112) sur un premier tronçon (la) du film (1),
- des moyens aptes à replier le film (1) sur lui-même,
- des moyens aptes à douder la seconde aile (104) de la bande (100) sur le second tronçon (1b) du film (1) pour former un Z au niveau de la fermeture avant de diriger l'ensemble film (1), bande (100) vers le col de formage.

23. Machine selon la revendication 20, carctérisée par le fait que la bande souple (100) est à l'état plan lors de la soudure sur le film (1).

24. Machine selon la revendication 23, caractérisée par le fait qu'elle comprend des moyens aptes à acheminer l'ensemble film (1)/ bande (100) à plat vers le col de formage, et des moyens aptes à rapprocher progressivement les profilés (110, 112) et mettre ceux-ci en prise dans le col de formage.

25. Machine selon la revendication 23, caractérisée par le fait qu'elle comprend des moyens aptes à déformer l'ensemble film (1)/bande (100) en Z pour mettre les profilés (110, 112) en prise, avant transfert vers le col de formage.

26. Machine selon l'une des revendications 20 à 25, caractérisée par le fait que deux ailes (102, 104) de la bande (100) sont soudées respectivement sur deux tronçons (la, 1b) du film (1) qui sont solidaires entre eux.

27. Machine selon l'une des revendications 20 à 25, caractérisée par le fait que deux ailes (102, 104) de la bande (100) sont soudés respectivement sur deux tronçons (1a, 1b) du film qui sont séparés.

28. Machine selon l'une des revendications 20 à 27, caractérisée par le fait qu'elle comprend :
- un col de formage (10) qui reçoit en entrée le film (1) à l'état plan et fournit en sortie le film conformé en tube (2),
- une goulotte de remplissage (20) qui débouche dans ce col de formage (10) et par conséquent dans ledit tube (2),
- des moyens (30) de soudure longitudinale pour fixer les bords longitudinaux du film entre eux afin de fermer le tube (2) longitudinalement,
- des moyens (40) aptes à générer séquentiellement une première soudure transversale (42) avant qu'un produit ne soit introduit dans le tube par la goulotte de remplissage (20), puis une seconde soudure transversale (44) quand le produit est introduit dans le tube (2) pour fermer l'emballage autour de ce produit.

29. Machine selon l'une des revendications 20 à 28, caractérisée par le fait qu'elle comprend en outre un intercalaire thermiquement isolant adapté pour être inséré entre les deux ailes de la bande (100) lors des opérations de soudure.

30. Machine selon la revendication 20, caractérisée par le fait que les moyens de fixation de la bande (100) sur le film (1) comprennent une lame de soudure (210) et une contre-lame (220) équipée d'une rainure longitudinale (222) pour recevoir l'âme de la bande (100) pliée en T.

31. Sachet d'emballage refermable obtenu par la mise en oeuvre du procédé conforme à l'une des revendications 1 à 19.

## Patentansprüche

1. Verfahren zum automatischen Bilden, Füllen und Verschließen von wiederverschließbaren Verpackungsbeuteln auf der Grundlage einer Folie (1) aus biegsamen, z.B. thermoplastischem Material, versehen mit angesetzten Profilen (110, 112), insbesondere Profilen zum Verschließen mit einer Vaterschiene und mit einer komplementären Mutterschiene, das die aus folgendem bestehenden Schritte umfaßt:
- Gewährleisten einer Zuführung von weicher Folie (1),
- Gewährleisten einer Zuführung von Profilen (110, 112), und
- Befestigen der Profile (110, 112) auf der Folie (1) durch Schweißung,
dadurch gekennzeichnet, daß
- der Schritt der Zuführung von Profilen darin besteht, ein Band (100) aus biegsamen Material zu liefern, das die komplementären Profile (110, 112) trägt, und
- daß der Schritt der Befestigung darin besteht, das Band (100) auf die Folie (1) aufzuschweißen, bevor diese Anordnung (1, 100) auf einen rohrförmigen Formgebungshals einer Maschine zum automatischen Bilden, Füllen und Verschließen von Verpackungsbeuteln gebracht wird.

2. Verfahren nach Anspruch 1, dadurch gekennzeichnet, daß das Band (100) U-förmig auf sich selbst umgebogen ist, und daß die Profile (110, 112), die es trägt, bei der Befestigung des Bandes (100) auf der Folie (1) im Eingriff sind.

3. Verfahren nach einem der Ansprüche 1 oder 2, dadurch gekennzeichnet, daß es die aus folgendem bestehenden Schritte umfaßt:
- Aufschweißen eines Flügels (102) des Bandes (100), das mit den Schließprofilen (110, 112) versehen ist, auf ein erstes Stück (la) der Folie (1),
- Umschlagen der Folie (1) auf sich selbst, und
- Aufschweißen des zweiten Flügels (104) des Bandes (100) auf das zweite Stück (1b) der Folie (1), um ein Z auf der Höhe des Verschlusses zu bilden, bevor man die Anordnung aus Folie (1) und Band (100) zum Formgebungshals einer Maschine zum automatischen Bilden, Füllen und Verschließen von Beuteln gefördert wird.

4. Verfahren nach Anspruch 1, dadurch gekennzeichnet, daß das Band (100), das die Profile (110, 112) trägt, beim Schritt des Aufschweißens auf die Folie (1) in ebenem Zustand ist.

5. Verfahren nach Anspruch 4, dadurch gekennzeichnet, daß die Anordnung aus Folie (1) und Band (100) eben zum Formgebungshals gefördert wird, wobei die Profile (110, 112) zunehmend angenähert und im Formgebungshals in Eingriff gebracht werden.

6. Verfahren nach Anspruch 4, dadurch gekennezichnet, daß die Anordnung aus Folie (1) und Band (100) Z-förmig verformt ist, um die Profile (110, 112) vor der Überführung auf den Formgebungshals in Eingriff zu bringen.

7. Verfahren nach einem der Ansprüche 1 bis 6, dadurch gekennzeichnet, daß die beiden Flügel (102, 104) des Bandes (100) jeweils auf zwei Stücke (1a, 1b) der Folie (1) aufgeschweißt werden, die miteinander einstückig sind.

8. Verfahren nach einem der Ansprüche 1 bis 6, dadurch gekennzeichnet, daß die beiden Flügel (102, 104) des Bandes (100) jeweils auf zwei Stücke (1a, 1b) der Folie (1) aufgeschweißt werden, die getrennt sind.

9. Verfahren nach einem der Ansprüche 1, 2, 7 oder 8, dadurch gekennzeichnet, daß die Folie (1) beim Schritt der Befestigung des Bandes (100) aus zwei benachbarten, parallelen Stücken (la, 1b) gebildet ist.

10. Verfahren nach Anspruch 9, dadurch gekennzeichnet, daß die beiden Stücke (la, 1b) der Folie beim Schritt der Befestigung voneinander getrennt werden.

11. Verfahren nach Anspruch 9, dadurch gekennzeichnet, daß die beiden Stücke (la, 1b) durch eine U-förmige Faltung der Folie (1) beim Schritt der Befestigung gebildet werden.

12. Verfahren nach Anspruch 11, dadurch gekennzeichnet, daß der U-förmige Steg der Folie (1) in dem U-förmigen Band (100) plaziert ist, das die Schließprofile trägt.

13. Verfahren nach Anspruch 12, dadurch gekennzeichnet, daß die Folie (1) mit einer Schwächungszone, beispielsweise in Form zerreißbarer Punkte in ihrer in dem Band (100) plazierten Zone versehen ist.

14. Verfahren nach Anspruch 11, dadurch gekennzeichnet, daß die freien Enden der U-förmig umgebogenen Folie (1) jeweils auf den Enden des Bandes (100) befestigt sind, und daß das Verfahren außerdem den Schritt umfaßt, der darin besteht, die Folie (1) in Längsrichtung zu zerschneiden, bevor sie auf den Formgebungshals gebracht wird.

15. Verfahren nach einem der Ansprüche 1, 2, 4, 5, und 7 bis 14, dadurch gekennzeichnet, daß das Band (100), das die Schließprofile (110, 112) trägt, auf Höhe seiner freien Enden um 90° zu einem U-förmigen Steg umgebogen ist, um beim Schritt der Befestigung auf der Folie (1) eine insgesamt T-artige Form zu bilden.

16. Verfahren nach einem der Ansprüche 1 bis 15, dadurch gekennzeichnet, daß es auf einer Maschine zum automatischen Bilden, Füllen und Verschließen von Beuteln durchgeführt wird, umfassend:
- einen Formgebungshals (10), der am Einlaß die Folie (1) in ebenem Zustand entgegennimmt und am Auslaß die Folie zu einem Schlauch (2) verformt ausgibt,
- eine Füllrutsche (20), die in den Formgebungshals (10) und demzufolge in den genannten Schlauch (2) mündet,
- Mittel (30) zum Längsverschweißen zum Befestigen der Längsränder der Folie miteinander, um den Schlauch (2) in Längsrichtung zu schließen,
- Mittel (40), die dazu eingerichtet sind, aufeinanderfolgend eine erste Querschweißung (42) zu erzeugen, bevor ein Produkt durch die Füllrutsche (20) eingebracht wird, und dann eine zweite Querschweißung (44), sobald das Produkt in den Schlauch (2) eingebracht ist, um die Verpackung um dieses Produkt zu schließen.

17. Verfahren nach einem der Ansprüche 1 bis 16, dadurch gekennzeichnet, daß es den zusätzlichen Schritt umfaßt, der darin besteht, einen wärmeisolierenden Einschub zwischen die Flügel (102, 104) des U-gebogenen Bandes (100) einzuführen, bevor man die Arbeitsgänge des Aufschweißens auf die Folie (1) ausführt.

18. Verfahren nach einem der Ansprüche 1 bis 17, dadurch gekennzeichnet, daß das Band (100) auf die Folie (1) auf Höhe der Innenoberfläche seiner Flügel (102, 104) aufgeschweißt wird.

19. Verfahren nach einem der Ansprüche 1 bis 17, dadurch gekennzeichnet, daß das Band (100) auf die Folie (1) auf Höhe der Außenoberfläche seiner Flügel (102, 104) aufgeschweißt wird.

20. Maschine zum automatischen Bilden, Füllen und Verschließen von wiederverschließbaren Verpackungbeuteln auf der Grundlage einer Folie (1) aus biegsamen, z.B. thermoplastischem Material, versehen mit angesetzten Profilen (110, 112), insbesondere Profilen zum Verschließen mit einer Vaterschiene und mit einer komplementären Mutterschiene, umfassend:
- Zuführmittel für weiche Folie (1),
- Zuführmittel für Profile (110, 112) und
- Mittel zur Befestigung der Profile (110, 112) auf der biegsamen Folie (1) durch Aufschweißen,
dadurch gekennzeichnet, daß
- die Zuführmittel für Profile (110, 112) dazu eingerichtet sind, ein Band (100) aus biegsamen Material zu liefern, das die komplementären Profile (110, 112) trägt, und
- die Befestigungsmittel dazu eingerichtet sind, dieses Band (100) auf die Folie (1) vor dem Aufbringen dieser Anordnung (1, 100) auf einen rohrförmigen Formgebungshals aufzuschweißen.

21. Maschine nach Anspruch 20, dadurch gekennzeichnet, daß das Band (100) auf sich selbst U-förmig umgefaltet ist, und daß sich die Profile (110, 112) bei der Befestigung auf der Folie (1) im Eingriff sind.

22. Maschine nach einem der Ansprüche 20 oder 21, dadurch gekennzeichnet, daß sie folgendes umfaßt:
- Mittel, die dazu eingerichtet sind, einen Flügel (102) des Bandes (100), das mit Schließprofilen (110, 112) versehen ist, auf ein erstes Stück (la) der Folie (1) aufzuschweißen,
- Mittel, die dazu eingerichtet sind, die Folie (1) auf sich selbst umzufalten, und
- Mittel, die dazu eingerichtet sind, den zweiten Flügel (104) des Bandes (100) auf das zweite Stück (1b) der Folie (1) aufzuschweißen, um auf Höhe des Verschlusses ein Z zu bilden, bevor die Anordnung aus Folie (1) und Band (100) zum Formgebungshals gelenkt wird.

23. Maschine nach Anspruch 20, dadurch gekennzeichnet, daß sich das weiche Band (100) beim Aufschweißen auf die Folie (1) in ebenem Zustand befindet.

24. Maschine nach Anspruch 23, dadurch gekennzeichnet, daß sie Mittel umfaßt, die dazu eingerichtet sind, die Anordnng aus Folie (1) und Band (100) in ebenem Zustand zum Formgebungshals zu fördern, sowie Mittel, die dazu eingerichtet sind, fortlaufend die Profile (110, 112) zunehmend einander anzunähern und diese im Formgebungshals in Eingriff zu bringen.

25. Maschine nach Anspruch 23, dadurch gekennzeichnet, daß sie Mittel aufweist, die dazu eingerichtet sind, die Anordnung aus Folie (1) und Band (100) Z-artig zu verformen, um die Profile (110, 112) vor der Überführung zum Formgebungshals in Eingriff zu bringen.

26. Maschine nach einem der Ansprüche 20 bis 25, dadurch gekennzeichnet, daß die beiden Flügel (102, 104) des Bandes (100) jeweils auf die beiden Stücke (1a, 1b) der Folie (1) aufgeschweißt werden, die miteinander einstückig sind.

27. Maschine nach einem der Ansprüche 20 bis 25, dadurch gekennzeichnet, daß die beiden Flügel (102, 104) des Bandes (100) jeweils auf die beiden Stücke (1a, 1b) der Folie aufgeschweißt werden, die getrennt sind.

28. Maschine nach einem der Ansprüche 20 bis 27, dadurch gekennzeichnet, daß sie folgendes umfaßt:
- einen Formgebungshals (10), der am Einlaß die Folie (1) in ebenem Zustand aufnimmt und am Auslaß die zum Schlauch (2) verformte Folie abgibt,
- eine Füllrutsche (20), die in den Formgebungshals (10) und demzufolge in den genannten Schlauch (2) mündet,
- Mittel (30) zum Längsverschweißen zum Befestigen der Längsränder miteinander, um den Schlauch (2) in Längsrichtung zu schließen, und
- Mittel (40), die dazu eingerichtet sind, aufeinanderfolgend eine erste Querschweißung (42) zu erzeugen, bevor ein Produkt durch die Füllrutsche (20) in den Schlauch eingebracht wird, und dann eine zweite Querschweißung (44), wenn das Produkt in den Schlauch (2) eingebracht ist, um die Verpackung um dieses Produkt zu schließen.

29. Maschine nach einem der Ansprüche 20 bis 28, dadurch gekennzeichnet, daß sie außerdem einen wärmeisolierenden Einschub umfaßt, der dazu eingerichtet ist, während der Schweißvorgänge zwischen die beiden Flügel des Bandes (100) eingeschoben zu werden.

30. Maschine nach Anspruch 20, dadurch gekennzeichnet, daß die Mittel zum Befestigen des Bandes (100) auf der Folie (1) eine Schweißzunge (210) und eine Gegenzunge (220) aufweisen, die mit einer Längsnut (222) ausgestattet ist, um den Steg des T-förmig gefalteten Bandes (100) aufzunehmen.

31. Verpackungsbeutel, der durch die Durchführung des Verfahrens nach einem der Ansprüche 1 bis 19 erhalten wurde.

## Claims

1. A method of automatically forming, filling, and closing reclosable packaging bags based on a film (1) of flexible material, e.g. a thermoplastic material, provided with added-on strips (110, 112) and in particular complementary male and female slideway closure strips, the method comprising the steps consisting in:
· providing a feed of flexible film (1);
· providing a feed of strips (110, 112); and
· fixing the strips (110, 112) on the film (1) by heat sealing;
characterized by the fact that:
· the step of feeding strips consists in providing a tape (100) of flexible material carrying the complementary strips (110, 112); and
· the step of fixing consists in heat sealing the tape (100) onto the film (1) prior to feeding the resulting assembly (1, 100) to the tube-forming neck of an automatic machine for forming, filling, and closing packaging bags.

2. A method according to claim 1, characterized by the fact that the tape (100) is folded over into a U-shape and the strips (110, 112) that it carries are mutually engaged while the tape (100) is being fixed onto the film (1).

3. A method according to claim 1 or 2, characterized by the fact that it comprises the steps consisting in:
· heat sealing one wing (102) of the tape (100) carrying the closure strips (110, 112) onto a first length (1a) of the film (1);
· folding the film (1) over; and
· heat sealing the second wing (104) of the tape (100) onto the second length (1b) of film (1) to form a Z-shape at the closure prior to feeding the assembly comprising the film (1) and the tape (100) to the forming neck of an automatic machine for forming, filling, and closing bags.

4. A method according to claim 1, characterized by the fact that the tape (100) carrying the strips (110, 112) is in the plane state during the step of heat sealing onto the film (1).

5. A method according to clam 4, characterized by the fact that the assembly comprising the film (1) and the tape (100) is fed in the flat state to the forming neck, with the strips (110, 112) being moved progressively towards each other and brought into engagement in the forming neck.

6. A method according to claim 4, characterized by the fact that the assembly comprising the film (1) and the tape (100) is deformed into a Z-shape to enable the strips (110, 112) to engage, prior to being transferred to the forming neck.

7. A method according to any one of claims 1 to 6, characterized by the fact that the two wings (102, 104) of the tape (100) are respectively heat sealed to two lengths (1a, 1b) of the film (1) which are secured to each other.

8. A method according to any one of claims 1 to 6, characterized by the fact that the two wings (102, 104) of the tape (100) are respectively heat sealed to two lengths (1a, 1b) of film (1) which are separate from each other.

9. A method according to any one of claims 1, 2, 7, and 8, characterized by the fact that the film (1) is made up of two parallel adjacent lengths (1a, 1b) during the step of fixing the strip (100).

10. A method according to claim 9, characterized by the fact that the two lengths (1a, 1b) of the film are separate during the fixing step.

11. A method according to claim 9, characterized by the fact that the two lengths (1a, 1b) are formed by a U-shaped fold in the film (1) during the fixing step.

12. A method according to claim 11, characterized by the fact that the U-shaped web of the film (1) is placed in the U-shaped tape (100) carrying the closure strips.

13. A method according to claim 12, characterized by the fact that the film (1) is provided with a zone of weakness, e.g. in the form of tearable perforations in its zone placed in the tape (100).

14. A method according to claim 11, characterized by the fact that the free ends of the film (1) folded into a U-shape are fixed respectively on the ends of the strip (100), and that the method further includes the step consisting in cutting the film (1) longitudinally before inserting it on the forming neck.

15. A method according to any one of claims 1, 2, 4, 5, and 7 to 14, characterized by the fact that the tape (100) carrying the closure strip (110, 112) is placed at its free ends at 90° to a U-shaped web in order to define a general T-shape during the step of being fixed to the film (1).

16. A method according to any one of claims 1 to 15, characterized by the fact that it is implemented on an automatic machine for forming, filling, and closing bags, the machine comprising:
· a forming neck (10) which has the film (1) in the plane state fed thereto and which delivers the film shaped into a tube (2);
· a filling chute (20) which opens out into the forming neck (10) and consequently into said tube (2);
· longitudinal heat sealing means (30) for fixing together the longitudinal edges of the film in order to close the tube (2) longitudinally; and
· means (40) suitable for sequentially generating a first transverse line of heat sealing (42) prior to a product being inserted into the tube via the filling chute (20), and then a second transverse line of heat sealing (44) once the product has been inserted into the tube (2), in order to close the package around the product.

17. A method according to any one of claims 1 to 16, characterized by the fact that it includes an additional step consisting in inserting a thermally insulating spacer between the wings (102, 104) of the tape (100) folded into a U-shape, prior to performing the operations of heat sealing onto the film (1).

18. A method according to any one of claims 1 to 17, characterized by the fact that the tape (100) is heat sealed to the film (1) via the inside surfaces of its wings (102, 104).

19. A method according to any one of claims 1 to 17, characterized by the fact that the tape (100) is heat sealed onto the film (1) via the outside surfaces of its wings (102, 104).

20. An automatic machine for forming, filling, and closing reclosable packaging bags based on a film of flexible material (1), e.g. of thermoplastic material, the film being provided with add-on strips (110, 112), in particular complementary male and female slideway closure strips, the machine comprising:
· flexible film feed means;
· strip feed means; and
· fixing means for fixing the strips (110, 112) onto the flexible film (1) by heat sealing;
characterized by the fact that:
· the strip feed means are adapted to deliver a tape (100) of flexible material carrying the complementary strips (110, 112); and
· the fixing means are adapted to heat seal said tape (100) onto the film (1) prior to the resulting assembly (1, 100) being fed to a tube-forming neck.

21. A machine according to claim 20, characterized by the fact that the tape (100) is folded over into a U-shape and the strips (110, 112) are mutually engaged during fixing onto the film (1).

22. A machine according to claim 20 or 21, characterized by the fact that it comprises:
· means suitable for heat sealing one wing (102) of the tape (100) provided with the closure strips (110, 112) onto a first length (1a) of the film (1);
· means suitable for folding the film (1) over; and
· means suitable for heat sealing the second wing (104) of the tape (100) onto the second length (1b) of the film (1) to form a Z-shape at the closure prior to feeding the assembly comprising the film (1) and the tape (100) to the forming neck.

23. A machine according to claim 20, characterized by the fact that the flexible tape (100) is in the plane state while it is being heat sealed onto the film (1).

24. A machine according to claim 23, characterized by the fact that it includes means suitable for conveying the assembly comprising the film (1) and the tape (100) in the flat state to the forming neck, and means suitable for progressively moving the strips (110, 112) towards each other and bringing them into engagement in the forming neck.

25. A machine according to claim 23, characterized by the fact that it includes means suitable for deforming the assembly comprising the film (1) and the tape (100) into a Z-shape to bring the strips (110, 112) into engagement, prior to being transferred to the forming neck.

26. A machine according to any one of claims 20 to 25, characterized by the fact that the two wings (102, 104) of the tape (100) are heat sealed respectively to two lengths (1a, 1b) of the film (1) which are secured to each other.

27. A machine according to any one of claims 20 to 25, characterized by the fact that the two wings (102, 104) of the tape (100) are heat sealed respectively to two lengths (1a, 1b) of the film (1) which are separate from each other.

28. A machine according to any one of claims 20 to 27, characterized by the fact that it comprises:
· a forming neck (10) which has the film (1) in the plane state fed thereto and which delivers the film shaped into a tube (2);
· a filling chute (20) which opens out into the forming neck (10) and consequently into said tube (2);
· longitudinal heat sealing means (30) for fixing together the longitudinal edges of the film in order to close the tube (2) longitudinally; and
· means (40) suitable for sequentially generating a first transverse line of heat sealing (42) prior to a product being inserted into the tube via the filling chute (20), and then a second transverse line of heat sealing (44) once the product has been inserted into the tube (2), in order to close the package around the product.

29. A machine according to any one of claims 20 to 28, characterized by the fact that it further comprises a thermally insulating spacer adapted to be inserted between the two wings of the tape (100) during the heat sealing operations.

30. A machine according to claim 20, characterized by the fact that the means for fixing the tape (100) on the film (1) comprise a heat-sealing blade (210) and a backing blade (220) including a longitudinal groove (222) for receiving the web of the tape (100) that is folded into a T-shape.

31. A reclosable packaging bag obtained by implementing the method according to any one of claims 1 to 19.
